# EUROPÄISCHE PATENTSCHRIFT

(11) **EP 2 194 280 B1**
(45) Veröffentlichungstag und Bekanntmachung des Hinweises auf die Patenterteilung: **24.10.2012**
(21) Anmeldenummer: 09175920.9
(22) Anmeldetag: 13.11.2009
(51) Int. Cl.: F04F 5/44, F04F 5/46

(54) **Ejektor für einen Kältekreis und Herstellungsverfahren**
Ejector for a cooling circuit and manufacturing method
Ejecteur pour un circuit de refroidissement et procédé de fabrication

(30) Priorität: 02.12.2008 DE 102008059898
(43) Veröffentlichungstag der Anmeldung: 09.06.2010
(73) Patentinhaber: Behr GmbH & Co. KG, 70469 Stuttgart (DE)
(72) Erfinder: Ott, Franz, 70499 Stuttgart (DE); Feuerecker, Günther, 70567 Stuttgart (DE)
(74) Vertreter: Grauel, Andreas

(56) Entgegenhaltungen:
- EP-A2- 0 487 002
- EP-A2- 1 593 558
- DE-A1-102007 051 193
- JP-A- 2008 151 017
- US-A1- 2003 210 987

## Beschreibung

Die Erfindung betrifft einen Ejektor für einen Kältekreis, insbesondere für ein Kraftfahrzeug, nach dem Oberbegriff des Anspruchs 1 sowie ein Herstellungsverfahren für einen solchen Ejektor.

EP 0 487 002 A2 beschreibt einen Kältekreislauf, bei dem zur Verbesserung des Wirkungsgrads ein Ejektor anstelle eines herkömmlichen Expansionsventils vorgesehen ist. Dabei wird ein Strom flüssigen Kältemittels durch ein Düsenglied in einen Raum eingespritzt, wobei eine Saugleitung von einem Verdampfer in einen Saugbereich auf Höhe des Düsenglieds mündet.

JP 2003097499 A beschreibt einen Ejektor für einen Kältekreis, bei dem die Kontur eines Mischrohrs durch Harz ausgebildet ist.

JP 2004239145 A beschreibt einen Ejektor für einen Kältekreislauf, bei dem ein Düsenglied des Ejektors durch Sinterung hergestellt ist.

DE 10 2005 021 396 A1 beschreibt einen Kältekreis mit einem Ejektor, bei dem ein Kältemittelstrom auf zwei Verdampfer aufteilbar ist.

Es ist die Aufgabe der Erfindung, einen Ejektor für einen Kältekreis anzugeben, der besonders kostengünstig herstellbar ist. Es ist ferner die Aufgabe der Erfindung, ein Herstellungsverfahren für einen solchen Ejektor anzugeben.

Diese Aufgabe wird für einen eingangs genannten Ejektor erfindungsgemäß mit den kennzeichnenden Merkmalen des Anspruchs 1 gelöst. Durch die Ausbildung, des Düsenglieds und des Mantelglieds, als Umformteil ist eines dieser für den Ejektor kritischen und aufwendigen Bauteile besonders einfach und kostengünstig, so dass sich die Herstellungskosten für den Ejektor insgesamt reduzieren.

In einer bevorzugten Ausführungsform ist das Düsenglied als Umformteil ausgebildet. In bevorzugter aber nicht notwendiger Detailgestaltung ist es dabei aus einem Rohrteil ausgebildet, insbesondere auf einfache Weise durch Stauchung und/oder Aufweitung. Die regelmäßig sehr genau einzuhaltenden Maße der Innenkontur des Düsenglieds können dabei z. B. durch einen Anlegedorn gewährleistet werden. Ein solches Düsenglied kann insbesondere vollständig ohne urgeformte Teile durch Umformung aus Halbzeugen hergestellt werden.

Allgemein vorteilhaft ist an dem Düsenglied eine Sicke, insbesondere durch Umformung, zur Positionierung bei einer Montage ausgebildet. Die erforderliche genaue Positionierung ist dabei durch einfache Weise gewährleistet, wobei die Ausformung einer Sicke im Rahmen der Umformung. z. B. eines Rohrteils zu dem Düsenglied, einfach und effektiv ist und zudem, z. B. im Zuge einer Verlötung der Bauteile einen sicher dichtenden Anschluss des Düsenglieds, an den restlichen Ejektor unterstützt.

Weiterhin umfasst das Mantelglied in vorteilhafter Ausführungsform zumindest einen Saugabschnitt, die als Einlaufabschnitt mit veränderlichem Querschnitt ausgebildete Erweiterung und einen Mischabschnitt. In bevorzugter Detailgestaltung ist dabei nach dem Mischabschnitt ein Diffusorabschnitt mit veränderlichem Querschnitt an dem Mantelglied vorgesehen. Unter einer Erweiterung im Sinne der Erfindung ist allgemein jeder Raumbereich zu verstehen, in den das Düsenglied mündet. Dieser Raumbereich kann je nach Anforderungen beliebig geformt sein und insbesondere einen veränderlichen Querschnitt aufweisen. Bevorzugt, aber nicht notwendig, kann sich der Querschnitt dabei in Strömungsrichtung des Kältemittels verjüngen.

Bei einer besonders kostengünstigen Ausführungsform ist das Mantelglied als Umformteil hergestellt. In bevorzugter Detailgestaltung erfolgt die Herstellung durch Fließpressen und/oder Aufweitung aus einem Rohrteil. Insbesondere bevorzugt kann dabei auf urgeformte Teile des Mantelglieds verzichtet werden, so dass das Mantelglied vollständig durch Umformung aus einem Halbzeug herstellbar ist.

In weiter optimierter Ausführungsform ist das Düsenglied mittels eines das Mantelglied abschließenden Deckelteils gegenüber dem Mantelglied gehalten. Kostengünstig und einfach kann das Deckelteil dabei ebenfalls als Umformteil, insbesondere als Stanzteil aus lotplattiertem Blech ausgebildet sein. Besonders bevorzugt ist eine Anschlussöffnung zur Verbindung mit einer Saugleitung an dem Deckelteil angeordnet. Dies ermöglicht insbesondere, dass das Mantelglied auf einfache Weise, z. B. aus einem Rohrteil, herstellbar ist, ohne dass die Anschlussöffnung aufwendig an dem Mantelglied vorgesehen werden muss. Grundsätzlich ist es im Sinne der Erfindung nicht notwendig, dass Düsenglied und Mantelglied durch ein Deckelteil miteinander verbunden werden, da je nach gegebenen Materialstärken und gewünschter Dimensionierung auch denkbar ist, dass ein dem Deckteil ähnlicher Abschluss zum Beispiel durch Umformung unmittelbar an dem Mantelglied ausgebildet ist, wodurch insbesondere das Düsenglied unmittelbar mit dem Mantelglied verbunden sein kann.

In bevorzugter Detailgestaltung der Erfindung ist ein insbesondere aus Umformteilen ausgebildeter Strömungsteiler an dem Mantelglied angeordnet. Der Strömungsteiler bewirkt ein eine Aufteilung des Kältemittelstroms stromabwärts des Düsenglieds in zwei oder mehr Teilströme. Vorteilhaft kann der Strömungsteiler dabei aus zumindest zwei Halbschalen ausgebildet sein, wodurch er einfach und kostengünstig herstellbar ist. Ein solcher Strömungsteiler ist insbesondere dann vorteilhaft, wenn zur Optimierung des Wirkungsgrads eine Aufteilung des Kältemittelstroms z. B. auf zwei Verdampfer vorgesehen ist. Eine solche Vorrichtung ist in der Druckschrift DE 10 2005 021 396 A1 beschrieben. Die Integration eines hierfür erforderlichen Strömungsteilers in den Ejektor ist besonders einfach und kostengünstig.

Allgemein bevorzugt ist es vorgesehen, dass der Ejektor ausschließlich aus Umformteilen ausgebildet ist. Umformteile ermöglichen eine besonders kostengünstige Herstellung bei großen Stückzahlen und geringen Ausschussraten. Unter einer Umformung im Sinne der Erfindung ist dabei jeder Schritt einer plastischen Deformation des Bauteils zu verstehen. Auch ein Bauteil wie z. B. ein Deckelteil mit durch Stanzung hergestellten Öffnungen, bei denen im Zuge der Stanzung auch eine teilweise Umformung erfolgt oder eine Umformung nach oder vor der Stanzung erfolgt, ist als Umformteil im Sinne der Erfindung zu verstehen. Das durch die Umformung im Sinne der Erfindung zu bearbeitende Bauteil kann insbesondere ein Halbzeug wie etwa ein Blech, Rohr, Profil, Strangpressprofil oder Ähnliches sein, das bereits Bearbeitungen, etwa durch Stanzen, Bohren, Schneiden oder Ähnliches, aufweisen kann.

Die Aufgabe der Erfindung wird für ein eingangs genanntes Verfahren durch die Merkmale des Anspruchs 13 gelöst. Das Umformen eines Bauteils zu dem Düsenglied und/oder dem Mantelglied ermöglicht eine kostengünstige Herstellung des Ejektors, insbesondere wenn das Düsenglied und/oder das Mantelglied aus einem einfachen Rohrteil geformt wird.

In bevorzugter Detailgestaltung umfasst das Verfahren zudem einen oder mehrere der folgenden Verfahrensschritte:
- Umformen eines Bauteils, insbesondere Rohrteils, zu dem Mantelglied, insbesondere mittels Fließpressen und/oder Aufweiten;
- Umformen eines Bauteils, insbesondere Blechteils, zu einem Deckelteil, insbesondere zusätzlich mittels Stanzung.

Der Verfahrensschritt der Stanzung kann dabei eine Umformung im Zuge der Stanzung umfassen oder auch einen Umformschritt separat zu der Stanzung vorsehen. Insbesondere ist damit z. B. eine Anschlussöffnung des Deckelteils gemeint, die einen Kragen zur Festlegung z. B. des Düsenglieds aufweist.

Eine besonders bevorzugte Ausführungsform der Erfindung umfasst zudem den Schritt:
- Verlöten zumindest des Mantelglieds und des Düsenglieds, insbesondere in einem Lötofen.

Auf diese Weise kann der Ejektor aus lotplattierten Blechteilen, insbesondere Aluminiumblechen, mechanisch vormontiert und seine Bauteile insgesamt in einem Lötofen kältemitteldicht und druckfest verbunden werden. Insbesondere kann dabei vorgesehen sein, den Ejektor zusammen mit einem nachfolgenden Verdampfer oder auch anderen Bauteilen wie einem Phasenabscheider vorzumontieren und insgesamt in dem Lötofen zu verlöten. Es kann auch eine Kombination von Schweißen und Löten vorliegen, z. B. eine Verschweißung von Einzelteilen eines Verdampfers und anschließender Verlötung des Ejektors mit dem Verdampfer in einem Lötofen. Grundsätzlich können auch Einzelteile des erfindungsgemäßen Ejektors miteinander verschweißt werden oder auch eine Kombination von Schweißen und Löten vorliegen.

Weitere Vorteile und Merkmale der Erfindung ergeben sich aus dem nachfolgend beschriebenen Ausführungsbeispiel sowie aus den abhängigen Ansprüchen.

Nachfolgend wird ein bevorzugtes Ausführungsbeispiel der Erfindung beschrieben und anhand der anliegenden Zeichnungen näher erläutert.
- Fig. 1: zeigt eine Schnittansicht eines erfindungsgemäßen Ejektors.
- Fig. 2: zeigt eine Detailvergrößerung des Ejektors aus Fig. 1.
- Fig. 3: zeigt eine weitere Detailvergrößerung des Ejektors aus Fig. 1 im Bereich eines Strömungsteilers.
- Fig. 4: zeigt eine stirnseitige Draufsicht auf den Strömungsteiler des Ejektors aus Fig. 3.

Der in Fig. 1 gezeigte Ejektor umfasst ein materialeinheitlich einstückiges Mantelglied 1, das, in der Zeichnung Fig. 1 in Strömungsrichtung eines Kältemittels von links nach rechts betrachtet, einen Saugabschnitt 1a, einen Einlaufabschnitt 1b, einen Mischabschnitt 1c und einen Diffusorabschnitt 1d umfasst. Das Mantelglied 1 ist als Rotationskörper ausgebildet und vorliegend als Umformteil aus einem Rohr aus Aluminium hergestellt.

Die Umformung aus dem Rohrteil erfolgt mittels Fließpressen und Aufweitung. Die Zeichnung Fig. 1 ist maßstabsgerecht, wobei die vom Abschnitt 1a bis zum Abschnitt 1c veränderliche Wanddicke des Mantelglieds 1 ersichtlich ein Ergebnis der Umformung durch Fließpressen ist.

Der Saugabschnitt 1a des Mantelglieds 1 hat einen konstanten Durchmesser, der zugleich der größte Innendurchmesser des Mantelglieds 1 ist. Der in Strömungsrichtung anschließende Einlaufabschnitt verjüngt sich im Innendurchmesser in Einströmrichtung eines Kältemittels bzw. von links nach rechts in der Zeichnung Fig. 1. Der daran anschließende Mischabschnitt 1c hat einen konstanten Durchmesser und ist relativ lang ausgebildet, um eine Homogenisierung des Kältemittelsstroms zu ermöglichen.

Nachfolgend schließt sich an den Mischabschnitt 1c Diffusorabschnitt 1d an, der eine konische Erweiterung seines Innendurchmessers gefolgt von einem Abschnitt konstanten Innendurchmessers aufweist. Zumindest der sich konisch erweiternde Teil des Diffusorabschnitts 1d ist durch Aufweitung eines Überstands des Mischabschnitts 1c ausgebildet. Der Teil konstanten Durchmessers des Diffusorabschnitts 1d kann entweder auch durch Aufweitung hergestellt sein oder auch durch Ansetzen einer zylindrischen Rohrhülse.

Innerhalb des Mantelglieds 1 ist im Bereich von Saugabschnitt 1a und Einlaufabschnitt 1b ein Düsenglied 2 angeordnet, das einen Zuleitungsabschnitt 2a von konstantem Durchmesser, einen ersten Düsenabschnitt 2b von sich in Strömungsrichtung des Kältemittels konisch verjüngendem Durchmesser, eine Engstelle 2c von minimalem Durchmesser und einen nachfolgenden zweiten Düsenabschnitt 2d von sich konisch in Strömungsrichtung erweiterndem Durchmesser umfasst.

Weiterhin hat das Düsenglied 2 eine Wulst 3, die nach Art einer Sicke um den gesamten Umfang des Düsenglieds 2 umläuft und so eine radiale Vorkragung im Bereich des Zuleitungsabschnitts 2a ausbildet.

Das gesamte Düsenglied 2 ist als Umformteil aus einem Rohrteil aus Aluminium ausgebildet. Die Umformung erfolgt dabei mittels Stauchung und Aufweitung. Dabei entspricht der Zuleitungsabschnitt 2a dem ursprünglichen Rohrteil, wobei die Sicke 3, der erste Düsenabschnitt 2b und die Engstelle 2c durch Stauchung und/oder Aufweitung aus dem Rohrteil ausgebildet werden. Die für die Funktion des Düsenglieds wichtige Einhaltung der Maße der Innenkontur insbesondere der Düsenabschnitte 2b, 2d und der Engstelle 2c können dabei durch einen Anlegedorn gewährleistet werden.

Das Düsenglied 2 ragt in das Mantelglied 1 hinein, wobei die Höhe des ersten Düsenabschnitts 2b sich in etwa im Bereich des Übergangs vom Saugabschnitt 1a zum Einlaufabschnitt 1b des Mantelglieds 1 befindet. Der zweite Düsenabschnitt 2d mündet etwa nach zwei Dritteln des sich konisch in Strömungsrichtung verjüngenden Einlaufabschnitts 1b. Im Bereich der Mündung hat der Einlaufabschnitt 1b einen vielfachen Durchmesser der Mündung des zweiten Düsenabschnitts 2d und stellt somit eine Erweiterung für den Kältemittelstrahl dar, so dass im Betrieb eine Ejektion des Kältemittelstroms aus dem Düsenglied in die Erweiterung 1b erfolgt.

Das Düsenglied 2 ist gegenüber dem Mantelglied 1 mittels eines Deckelteils 4 positioniert gehalten. Das Deckelteil 4 liegt auf dem Rand des zylindrischen Saugabschnitts 1a des Mantelglieds 1 auf und umfängt diesen mit einer umlaufenden, kragenartigen Aufbiegung 4a. Im Zentrum des Deckelteils 4 ist eine kreisförmige Durchbrechung 4b mit einer in das Mantelglied ragenden Aufbiegung angeordnet. In diese Durchbrechung 4b ist das Düsenglied 2 eingeschoben, wobei die Sicke 3 an den Rand der Durchbrechung 4b anschlägt. Wie insbesondere Fig. 2 zeigt, wird das Düsenglied 2 durch die Aufbiegung 4b und die Sicke 3 in Richtung und Tiefe positioniert gehalten, so dass eine einfache mechanische Vormontage von Düsenglied 2 und Mantelglied 1 auch bezüglich der genauen Positionierung zueinander gegeben ist.

Weiterhin umfasst das Deckelteil 4 eine exzentrische kreisförmige Durchbrechung 4c mit einer umlaufenden, vom Mantelglied weg weisenden Aufbiegung nach Art eines Kragens, die ähnlich der Aufbiegung der Durchbrechung 4b der Aufnahme eines Saugrohrs 5 dient. Das Saugrohr 5 führt von einem Verdampfer eines Kältekreises zu dem Ejektor, wobei im Betrieb auf bekannte Weise das flüssige oder verdampfte Kältemittel bedingt durch den mit hoher Geschwindigkeit in den Einlaufabschnitt 1b ejektierten Kältemittelstrom in den Saugabschnitt 1a gesaugt wird. Der Ejektor funktioniert dabei bezüglich der Ansaugung des Kältemittels aus dem Saugrohr 5 ähnlich einer Strahlpumpe.

Das Deckelteil 4 ist aus einem zumindest einseitig, insbesondere zweiseitig lotplattierten Blech hergestellt, wobei seine kreisförmige äußere Begrenzung und die beiden Durchbrechungen 4b, 4c durch Stanzung hergestellt werden. Entweder unmittelbar im Zuge der Stanzung oder in einen nachfolgenden Umformschritt werden die Aufbiegungen 4a, 4b, 4c ausgebildet. Das Deckelteil 4 ist somit ebenfalls ein Umformteil im Sinne der Erfindung. Das Mantelglied und das Düsenglied weisen im vorliegenden Beispiel keine Lotplattierung auf.

Insgesamt können so auf einfache Weise Düsenglied 2, Mantelglied 1 und Deckelteil 4, ggf. zusammen mit der Saugleitung 5, mechanisch vormontiert werden. Danach können sie in einen Lötofen verbracht werden, wobei durch Aufschmelzen und Verfestigen der Lotplattierung des Deckelteils 4 eine sichere, gut positionierte und dichtende Verbindung der Bauteile aneinander erfolgt.

Insgesamt ist dieses Herstellungsverfahren eines erfindungsgemäßen Ejektors besonders einfach, kostengünstig und sicher.

Der Ejektor gemäß dem Ausführungsbeispiel weist zudem einen integriert ausgebildeten Strömungsteiler 6 auf, da der Ejektor zur Verwendung mit einem Kältekreis gemäß der Druckschrift DE 10 2005 021 396 A1, dort z. B. nach Fig. 3, vorgesehen ist. Der Strömungsteiler 6 teilt den Kältemittelstrom des Diffusorabschnitts 1d in einen ersten Teilstrom in einem ersten Kanal 6a und einen zweiten Teilstrom in einem zweiten Kanal 6b auf. An den Strömungsteiler, der im Querschnitt in etwa eine Y-Form hat, schließen sich zwei Kältemittelrohre 7, 8 an, die zu zwei Verdampfern des Kältekreises führen.

Wie insbesondere die Zeichnungen Fig. 3 und Fig. 4 zeigen, ist der Strömungsteiler 6 aus zwei Halbschalen 6c, 6d zusammengesetzt, die in der Draufsicht im Wesentlichen y-förmig sind. Die halbschalen 6c, 6d werden durch Umformung von lotplattierten Aluminiumblechen hergestellt. Bei der Montage umfangen die Halbschalen 6c, 6d mittels im Querschnitt jeweils halbkreisförmiger Ansätze die zylindrischen Enden von Diffusorabschnitt 1d und den Kältemittelrohren 7, 8. Zur mechanischen Vormontage werden dabei randseitige Laschen 6e der Halbschalen 6c, 6d umgebördelt (siehe Fig. 3, 4), so dass die mit dem Strömungsteiler 6 verbundenen Rohrenden sicher klemmend gehalten werden. Bei der Verlötung im Lötofen, die zusammen mit Mantelglied, Düsenglied und Deckelteil 4 erfolgt, findet eine dichtende und sichere Verbindung des Strömungsteilers 6 mit den Rohrenden 1d, 7, 8 statt.

Bei der Verlötung im Lötofen können auch einer oder mehrere der Verdampfer (nicht dargestellt), ein Phasentrenner (nicht dargestellt) oder sonstige weitere Bauteile des Kältekreises gleichzeitig verlötet werden.

## Patentansprüche

1. Ejektor für einen Kältekreis, insbesondere für ein Kraftfahrzeug, umfassend
ein Düsenglied (2) zur Ejektion von Kältemittel in eine Erweiterung (1b), und
ein Mantelglied (1), wobei zumindest ein Teil des Düsenglieds (2) und die Erweiterung (1b) von dem Mantelglied (1) umfangen sind, **dadurch gekennzeichnet,**
**dass** das Düsenglied (2) und das Mantelglied (1) als Umformteile ausgebildet sind, wobei das Düsenglied (2) insbesondere durch Stauchung und/oder Aufweitung aus einem Rohrteil ausgebildet ist, wobei das Mantelglied (1) zumindest einen Saugabschnitt (1a), die als Einlaufabschnitt mit veränderlichem Querschnitt ausgebildete Erweiterung (1b) und einen Mischabschnitt (1c) umfasst, wobei das Mantelglied nach dem Mischabschnitt (1c) einen Diffusorabschnitt (1d) mit veränderlichem Querschnitt umfasst, wobei das Mantelglied (1) als Umformteil insbesondere durch Fließpressen und/oder Aufweitung aus einem Rohrteil hergestellt ist, wobei weiterhin das Düsenglied (2) mittels eines das Mantelglied (1) abschließende Deckelteils (4) gegenüber dem Mantelglied (1) gehalten ist.

2. Ejektor nach ansprüch 1 **dadurch gekennzeichnet, dass** an dem Düsenglied (2) eine Sicke (3), insbesondere durch Umformung, zur Positionierung bei einer Montage ausgebildet ist.

3. Ejektor nach Anspruch 1 oder 2, **dadurch gekennzeichnet, dass** das Deckelteil (4) als Umformteil, insbesondere als Stanzteil aus lotplattiertem Blech, ausgebildet ist.

4. Ejektor nach Anspruch 1, 2 oder 3, **dadurch gekennzeichnet, dass** eine Anschlussöffnung (4c) zur Verbindung mit einer Saugleitung (5) an dem Deckelteil (4) angeordnet ist.

5. Ejektor nach einem der vorhergehenden Ansprüche, **dadurch gekennzeichnet, dass** ein insbesondere aus Umformteilen ausgebildeter Strömungsteiler (6) an dem Mantelglied (1) angeordnet ist.

6. Ejektor nach Anspruch 5, **dadurch gekennzeichnet, dass** der Strömungsteiler (6) aus zumindest zwei Halbschalen (6a, 6b) ausgebildet ist.

7. Ejektor nach einem der vorhergehenden Ansprüche, **dadurch gekennzeichnet, dass** der Ejektor ausschließlich aus Umformteilen ausgebildet ist.

8. Verfahren zur Herstellung eines Ejektors nach einem der vorhergehenden Ansprüche, **gekennzeichnet durch** den Schritt:
- Umformen eines Bauteils, insbesondere eines Rohres, zu dem Düsenglied (2) und dem Mantelglied.

9. Verfahren nach Anspruch 8, **gekennzeichnet durch** einen oder mehrere der folgenden Verfahrensschritte:
- Umformen eines Bauteils, insbesondere Rohrteils, zu dem Düsenglied (2);
- Umformen eines Bauteils, insbesondere Rohrteil, zu dem Mantelglied (1), insbesondere mittels Fließpressen und/oder Aufweiten;
- Umformen eines Bauteils, insbesondere Blechteils, zu einem Deckelteil (4), insbesondere zusätzlich mittels Stanzung.

10. Verfahren nach Anspruch 8 oder 9, **gekennzeichnet durch** den Schritt:
- Verlöten zumindest des Mantelglieds (1) und des Düsenglieds (2), insbesondere in einem Lötofen.

## Claims

1. An ejector for a cooling circuit, in particular for a motor vehicle, comprising
a nozzle element (2) for ejecting coolant into an extension (1b) and
a casing clement (1), wherein at least part of the nozzle element (2) and the extension (1b) are surrounded by the casing element (1),
**characterised in that**
the nozzle element (2) and the casing element (1) are formed as formed parts, wherein the nozzle element (2) is formed in particular by compression and/or expansion from a tubular part, wherein the casing element (1) comprises at least one suction portion (1a), which comprises an extension (1b) formed as an inlet portion of varying cross section and a mixing portion (1c), wherein the casing element comprises a diffusor portion (1d) of varying cross section after the mixing portion (1c), wherein the casing element (1) is produced as a formed part, in particular by impact extrusion and/or expansion from a tubular part, wherein the nozzle element (2) is further held with respect to the casing element (1) by means of a cover part (4) terminating the casing element (1).

2. The ejector according to claim 1, **characterised in that** a bead (3) is formed on the nozzle element (2), in particular by forming, for positioning during installation.

3. The ejector according to claim 1 or 2, **characterised in that** the cover part (4) is formed as a formed part, in particular as a stamped part from braze clad sheet metal.

4. The ejector according to claim 1, 2 or 3, **characterised in that** a connection opening (4c) for connection to a suction line (5) is arranged on the cover part (4).

5. The ejector according to one of the preceding claims, **characterised in that** a flow divider (6), formed in particular from formed parts, is arranged on the casing element (1).

6. The ejector according to claim 5, **characterised in that** the flow divider (6) is formed from at least two half shells (6a, 6b).

7. The ejector according to one of the preceding claims, **characterised in that** the ejector is formed exclusively from formed parts.

8. A method for producing an ejector according to one of the preceding claims, **characterised by** the following steep:
- forming a component, in particular a tube, into the nozzle element (2) and the casing element.

9. The method according to claim 8, **characterised by** one or more of the following method steeps:
- forming a component, in particular a tubular part, into the nozzle element (2);
- forming a component, in particular a tubular part, into the casing element (1), in particular by means of impact extrusion and/or expansion;
- forming a component, in particular a sheet metal part, into a cover part (4), in particular additionally by means of scamping.

10. The method according to claim 8 or 9, **characterised by** the following step:
- brazing at least the casing element (1) and the nozzle element (2), in particular in a brazing furnace.

## Revendications

1. Ejecteur pour un circuit frigorifique, en particulier pour un véhicule automobile, comprenant
un élément (2) formant la buse pour l'élection de fluide frigorigène dans un élargissement (1b), et
un élément à enveloppé (1), où du moins une partie de l'élément (2) formant la buse, et l'élargissement (1b) sont entourés par l'élément à enveloppe (1),
**caractérisé en ce que**
l'élément (2) formant la buse, est l'élément à enveloppé (1) sont configurés comme des pièces façonnées par déformation, ou l'élément (2) formant la buse est conçu en particulier par refoulement est / ou par élargissement à partir d'une pièce tabulaire, ou l'élément à enveloppe (1) comprend au moins une partie aspiration, (1a), l'élargissement (1b) conçu comme une partie d'entrée à section variable est une partie mélangeuse (1c), où l'élément à enveloppe comprend, en aval de la partie mélangeuse (1c), une partie (1d) formant diffuseur à section variable, où l'élément à enveloppe (1) est fabriqué comme une pièce façonnés par déformation, en particulier formé par fluage et / ou par élargissement à partir d'une pièce tubulaire où, en outre, l'élément (2) formant la buse est maintenu, par rapport à l'élément à enveloppe (1), au moyen d'une partie (4) formant couvercle et fermant l'élément à enveloppe (1).

2. Ejecteur selon la revendication 1, **caractérisé en ce qu'**une moulure (3) est % configurée sur l'élément (2) formant la buse, ladite moulure étant en particulier façonnée par déformation et servant au positionnement lors d'un montage.

3. Ejecteur selon la revendication 1 ou 2, **caractérisé en ce que** la partie (4) formant couvercle est configurée comme une pièce façonnée par déformation, en particulier découpée à la presse à partir d'une tôle plaquée par brasage.

4. Ejecteur selon la revendication 1, 2 ou 3, **caractérisé en ce qu'**une ouverture de raccordement (4c), servant à la communication avec une conduite d'aspiration (5), est disposée sur la partie (4) formant couvercle.

5. Ejecteur selon l'une quelconque des revendications précédentes, **caractérisé en ce qu'**un répartiteur d'écoulement (6), réalisé en particulier à partir de pièces façonnées par déformation, est disposé sur l'élément à enveloppe (1).

6. Ejecteur selon la revendication 5, **caractérisé en ce que** le répartiteur d'écoulement (6) est conçu en se composant d'au moins deux demi-coques (6a, 6b).

7. Ejecteur selon l'une quelconque des revendications précédentes, **caractérisé en ce que** l'éjecteur est conçu en se composant exclusivement de pièces façonnées par déformation.

8. Procédé de fabrication d'un éjecteur, selon l'une quelconque des revendications précédentes, **caractérisé par** l'étape consistant :
- à façonner un composant, en particulier un tube, pour obtenir l'élément (2) formant la buse, est l'élément à enveloppe.

9. Procédé selon la revendication 8, **caractérisé par** l'une ou plusieurs des étampes de procédé qui suivent, consistant :
- à façonner un composant, en particulier une pièce tubulaire, pour obtenir l'élément (2) formant la buse ;
- à façonner un composante en particulier une pièce tubulaire, pour obtenir l'élément à enveloppe (1), en procédant en particulier par formage par fluage et / ou par élargissement ;
- à façonner un composant, en particulier une pièce en tôle, pour obtenir une partie (4) formant couvercle, en particulier réalisés en outre par découpe va la paresse.

10. Procédé selon la revendication 8 ou 9, **caractérisé par** l'étape consistant :
- à braser, en particulier dans une four a braser, au moines l'élément à enveloppe (1) et l'élément (2) formant la buse.
